# EUROPÄISCHE PATENTSCHRIFT

(11) **EP 2 645 356 B1**
(45) Veröffentlichungstag und Bekanntmachung des Hinweises auf die Patenterteilung: **25.05.2016**
(21) Anmeldenummer: 13160885.3
(22) Anmeldetag: 25.03.2013
(51) Int. Cl.: G09F 15/00

(54) **Werbepylon in modularer bauweise**
Advertising pylon of modular construction
Poteau publicitaire modulaire

(30) Priorität: 28.03.2012 AT 501092012
(43) Veröffentlichungstag der Anmeldung: 02.10.2013
(73) Patentinhaber: Seeleitner, Manfred, 5110 Oberndorf (AT)
(72) Erfinder: Seeleitner, Manfred, 5110 Oberndorf (AT)
(74) Vertreter: Babeluk, Michael

(56) Entgegenhaltungen:
- DE-B3-102004 042 386
- DE-U1-202004 016 315
- GB-A- 2 365 612
- US-A- 2 979 842

## Beschreibung

Die Erfindung betrifft einen Werbepylon in modularer Bauweise, insbesondere für den Einsatz in Freiland, mit zumindest zwei beabstandeten Standsäulen, jeweils aus einem Hohlprofil und zumindest einem die Standsäulen verbindenden Stützelement, wobei an den vom Stützelement abgewandten Außenflächen der Standsäulen eine Außenschale befestigt ist.

Derartige Pylone werden für Werbezwecke im Innen-, sowie im Außenbereich eingesetzt, wobei zwischen den im Boden verankerten Standsäulen der eigentliche Werbeträger unter einer Abdeckung aus Glas oder Plexiglas angeordnet ist. Die auf dem Markt befindlichen Pylone bestehen meist aus vielen Einzelelementen, um den unterschiedlichen Einsatzanforderungen gerecht zu werden.

Aus der DE 20 2004 016 315 U1 ist in diesem Zusammenhang ein modular aufgebauter Aufsteller zur Kennzeichnung und Informationsvermittlung bekannt geworden, der auch für die Freilandaufstellung geeignet ist. Die Vorrichtung umfasst mindestens zwei zueinander beabstandete, vertikale Standsäulen, die mit Hilfe von Rechteckrohren µm Boden verankert sind. Die mehrteiligen Standsäulen weisen innen ein Traghohlprofil auf, das symmetrisch zu seiner Mittelachse ausgebildet ist und an der der benachbarten Säule gegenüberliegenden Seitenwand nach außen vorstehende Stege und Nuten aufweist, in welchen das Werbeträgerelement eingesetzt werden kann. Zur äußeren Abdeckung des Traghohlprofils ist ein einstückiges U-förmig gebogenes Außenschalenelement vorgesehen, das eine mittige Aufnahmenut aufweist, über welche das Außenschalenelement am Traghohlprofil befestigt werden kann. Zur Abdeckung der Befestigungselemente wird in die Aufnahmenut abschließend eine Dichtleiste eingesetzt. Das U-förmige Außenschalenelement der Traghohlprofile ist relativ sperrig und anfällig für Schäden bei der Lagerung, beim Transport und bei der Montage der Werbevorrichtung.

Die DE 10 2004 042 386 B3 zeigt ein Außenprofil in Form eines elliptischen Hohlprofils, in das zur Versteifung zumindest ein Innenprofil eingesetzt werden kann und sich an nach innen gerichteten Fortsätzen des Außenprofils abstützt. Das elliptische Außenprofil weist in Profillängsrichtung verlaufende, nutförmige Aufnahmen auf, in welchen beispielsweise Wandelemente oder Glasscheiben aufgenommen und befestigt werden können. Die nicht verwendeten Bereiche der nutförmigen Aufnahmen können durch einrastbare Blenden aus Aluminium oder Kunststoff verschlossen werden. Das elliptische Außenprofil ist ebenfalls relativ sperrig, so dass auch hier die im Zusammenhang mit der DE 10 2004 016 315 U1 angeführten Nachteile auftreten.

Aufgabe der Erfindung ist es, ausgehend von einem Werbepylon in modularer Bauweise gemäß eingangs beschriebener Art, Verbesserungen vorzuschlagen, mit welchen bei Lagerung, Transport und Montage derartiger Werbeelemente Vorteile erzielt werden können.

Diese Aufgabe wird erfindungsgemäß dadurch gelöst, dass die Außenschale aus mehreren, separat an den Außenflächen der Standsäulen anbringbaren Teilelementen besteht. Die einzelnen Teilelemente der Außenschale werden direkt aneinanderstoßend, also praktisch fugenfrei auf die Standsäulen des Werbepylons aufgeklipst und bieten durch die Aufteilung in nur leicht gekrümmte, schmale Teilelemente weniger Angriffsmöglichkeiten für Beschädigungen als die bekannte U-förmige Außenschale.

Ein besonderer Vorteil der Erfindung besteht darin, dass die Außenabmessungen der Teilelemente der Außenschale an den Innenquerschnitt des Hohlprofils der Standsäulen derart angepasst sind, dass zumindest ein Satz von Teilelementen, vorzugsweise bestehend aus zwei Seitenschalen und einer Frontschale, im Inneren des Hohlprofils der Standsäulen Aufnahme findet. Durch diese Anpassung der Abmessungen kann zumindest ein Satz von Teilelementen, bevorzugt beide Sätze eines Werbepylons, im Inneren einer Standsäulen gelagert und transportiert werden, wodurch die Außenschalenelemente optimal vor Beschädigungen beschützt werden und eine Kompakte Transporteinheit bilden.

Die Erfindung wird im Folgenden anhand von Zeichnungen näher erläutert. Es zeigen:
- Fig. 1: eine dreidimensionale Übersichtsdarstellung eines erfindungsgemäßen Werbepylons mit Beleuchtungseinrichtung;
- Fig. 2: einen Schnitt durch eine Standsäule des Werbepylons gemäß Linie II - II in Fig. 1;
- Fig. 3: eine Schnittdarstellung gemäß Fig. 2 mit im Inneren der Standsäule aufgenommenen Teilelementen der Außenschale;
- Fig. 4: eine Schnittdarstellung der Standsäule des Werbepylons gemäß Linie IV - IV in Fig. 1;
- Fig. 5: eine Schnittdarstellung der Standsäule des Werbepylons gemäß Fig. 2 mit einer Basisschale; sowie
- Fig. 6: eine Übersichtsdarstellung eines Werbepylons ohne Beleuchtungseinrichtung in einer dreidimensionalen Ansicht.

Der in den Fig. 1 bis Fig. 5 bzw. in der Variante gemäß Fig. 6 dargestellte Werbepylon 1 ist in modularer Bauweise aufgebaut und besteht in der dargestellten Ausführungsvariante aus zwei Standsäulen 2 (jeweils aus einem Hohlprofil) und aus den die Standsäulen 2 verbindenden Stützelementen 3. An den von den Stützelementen 3 abgewandten Außenflächen 6, 7 der Standsäulen 2 ist eine Außenschale 4 befestigt, die aus mehreren, separat an den Außenflächen 6, 7 der Standsäulen 2 anbringbaren Teilelementen 8, 9 besteht (siehe Fig. 2).

Wie in Fig. 1 strichliert angedeutet, weist der Werbepylon 1 in die Standsäulen 2 einschiebbare Befestigungsrohre 13 auf, die in einem Fundament 17, beispielsweise einem Betonfundament, verankert sind. Der Werbepylon 1 kann im Inneren seiner durchscheinenden oder transparenten Abdeckung 19 aus Glas oder Plexiglas eine Beleuchtungseinrichtung 18 aufweisen und ist oben und unten mit einem Deckelement 12, 12' abgeschlossen.

Die Außenkontur der Standsäulen 2, weist einen im Wesentlichen trapezförmigen Querschnitt auf, mit einer ebenen, an die Stützelemente 3 angrenzenden Basisfläche 5 und bevorzugt leicht nach außen gewölbten Seiten- 6 und Frontflächen 7, wobei an den Seitenflächen 6 jeweils eine Seitenschale 8 und an der Frontfläche 7 eine Frontschale 9 befestigt ist. Im dargestellten Beispiel ist die Frontfläche in einzelne stegartige Stützflächen 7' unterteilt.

An den einzelnen Teilelementen 8, 9 der Außenschale 4 und an den Außenflächen 6, 7 der Standsäulen 2 sind ineinander greifende Rastelemente 10, 11 zum Aufklipsen der Teilelemente 8, 9 der Außenschale 4 vorgesehen. Nach der Montage stoßen die Teilelemente 8, 9 im Wesentlichen fugenfrei aneinender und weisen ein optisch ansprechendes Erscheinungsbild auf.

Wie in Fig. 3 dargestellt, sind die Außenabmessungen der Teilelemente 8, 9 der Außenschale 4 an den Innenquerschnitt des Hohlprofils der Standsäulen 2 derart angepasst, dass zumindest ein Satz (bevorzugt beide Sätze) von Teilelementen, bestehend aus zwei Seitenschalen 8 und einer Frontschale 9, im Inneren des Hohlprofils der Standsäulen 2 Aufnahme findet bzw. finden. Die Standsäulen werden dabei in vorteilhafter Weise als Verpackungsmittel für die Teilelemente der Außenschale 4 eingesetzt.

Bevorzugt können die Teilelemente 8, 9 der Außenschale 4 , insbesondere die Seitenschalen 8 einerseits und die Frontschale 9 andererseits, eine unterschiedliche Oberflächengestaltung und/oder Farbgebung aufweisen. Es ist auch möglich, die Seitenschalen 8 einerseits und die Frontschale 9 andererseits, aus unterschiedlichen Materialien herzustellen.

Wie in Fig. 4 dargestellt, weisen die Standsäulen 2 an deren Innenkontur Anlageflächen 14, 15, 16 zur passgenauen Aufnahme eines vorzugsweise kreiszylindrischen Befestigungsrohres 13 auf. Zwei Befestigungsrohre 13, deren Gesamtlänge die halbe Höhe der Standsäulen 2 nicht überschreitet, können im Inneren einer Standsäule 2 gelagert und transportiert werden. Weiters ist eines der in einer Längsnut der Basisfläche 5 einrastenden Stützelemente 3 in Fig. 4 angedeutet.

Die Standsäulen 2 weisen Aufnahmekanäle 22 auf, in welche zur Sicherung der äußeren Abdeckung 19, 19' jeweils ein Sicherungsstab 20 einschiebbar ist. Damit kann ein Entriegeln der Abdeckung selbst bei großer Windlast wirksam verhindert werden.

Falls die Werbefläche des Werbepylons 1 nicht dessen gesamte Höhe einnimmt, können freiliegende Teile der Standsäulen 2 mit einer Basisschale 21 abgedeckt werden, die im Wesentlichen fugenlos an die beiden Seitenschalen 8 anschließt. Die Basisschale 21 wird mit Hilfe der Rastelemente 10, 15 an der Basisfläche 5 der Standsäulen 2 aufgeklipst (siehe Fig. 5).

Fig. 6 zeigt eine Variante des Werbepylons 1 ohne Beleuchtungseinrichtung mit einer intransparenten Abdeckung 19', die beispielsweise aus Metallplatten, wie z.B. Aluminiumblech oder aus Verbundmateralplatten besteht, auf die die Werbebotschaft aufgebracht ist.

## Patentansprüche

1. Werbepylon (1) in modularer Bauweise, insbesondere für den Einsatz in Freiland, mit zumindest zwei beabstandeten Standsäulen (2), jeweils aus einem Hohlprofil und zumindest einem die Standsäulen (2) verbindenden Stützelement (3), wobei an den vom Stützelement (3) abgewandten Außenflächen (6, 7) der Standsäulen (2) eine Außenschale (4) befestigt ist, **dadurch gekennzeichnet, dass** die Außenschale (4) aus mehreren, separat an den Außenflächen (6, 7) der Standsäulen (2) anbringbaren Teilelementen (8, 9) besteht.

2. Werbepylon (1) nach Anspruch 1, **dadurch gekennzeichnet, dass** die Außenkontur der Standsäulen (2) einen im Wesentlichen trapezförmigen Querschnitt aufweist, mit einer ebenen, an das Stützelement (3) angrenzenden Basisfläche (5) und bevorzugt leicht nach außen gewölbten Seiten- (6) und Frontflächen (7), wobei an den Seitenflächen (6) jeweils eine Seitenschale (8) und an der Frontfläche (7) eine Frontschale (9) befestigt ist.

3. Werbepylon (1) nach Anspruch ,1 oder 2, **dadurch gekennzeichnet, dass** an den Teilelementen (8, 9) der Außenschale (4) und an den Außenflächen (6, 7) der Standsäulen (2) ineinander greifende Rastelemente (10, 11) zum Aufklipsen der Teilelemente (8, 9) der Außenschale (4) vorgesehen sind.

4. Werbepylon (1) nach einem der Ansprüche 1 bis 3, **dadurch gekennzeichnet, dass** die Außenabmessungen der Teilelemente (8, 9) der Außenschale (4) an den Innenquerschnitt des Hohlprofils der Standsäulen (2) derart angepasst sind, dass zumindest ein Satz von Teilelementen, vorzugsweise bestehend aus zwei Seitenschalen (8) und einer Frontschale (9), im Inneren des Hohlprofils der Standsäulen (2) Aufnahme findet.

5. Werbepylon (1) nach einem der Ansprüche 1 bis 4, **dadurch gekennzeichnet, dass** die Teilelemente (8, 9) der Außenschale (4), insbesondere die Seitenschalen (8) einerseits und die Frontschale (9) andererseits, eine unterschiedliche Oberflächengestaltung und/oder Farbgebung aufweisen.

6. Werbepylon (1) nach einem der Ansprüche 1 bis 5, **dadurch gekennzeichnet, dass** die Teilelemente (8, 9) der Außenschale (4), insbesondere die Seitenschalen (8) einerseits und die Frontschale (9) andererseits, aus unterschiedlichen Materialien bestehen.

7. Werbepylon (1) nach einem der Ansprüche 1 bis 6, **dadurch gekennzeichnet, dass** die Standsäulen (2) an deren Innenkontur Anlageflächen (14, 15, 16) zur passgenauen Aufnahme eines vorzugsweise kreiszylindrischen Befestigungsrohres (13) aufweisen.

8. Werbepylon (1) nach einem der Ansprüche 1 bis 7, **dadurch gekennzeichnet, dass** die Standsäulen (2) Aufnahmekanäle (22) aufweisen, in welche zur Sicherung einer äußeren Abdeckung (19, 19') jeweils ein Sicherungsstab (20) einschiebbar ist.

## Claims

1. An advertising pylon (1) of modular construction, especially for use in open land, comprising at least two spaced vertical pillars (2), which each consist of a hollow section and at least one support element (3) connecting the vertical pillars (2), wherein an outer shell (4) is fixed to the outer surfaces (6, 7) of the vertical pillars (2), which outer surfaces face away from the support element (3), **characterised in that** the outer shell (4) consists of several sub-elements (8, 9) which can be attached separately to the outer surfaces (6, 7) of the vertical pillars (2).

2. An advertising pylon (1) according to claim 1, **characterised in that** the outer contour of the vertical pillars (2) has a substantially trapezoidal cross-section, having a flat base area (5) adjoining the support element (3) and side surfaces (6) and front surfaces (7) which are preferably curved slightly to the outside, wherein a respective side shell (8) is fixed to the side surfaces (6) and a front shell (9) to the front surface (7).

3. An advertising pylon (1) according to claim 1 or 2, **characterised in that** mutually engaging latching elements (10, 11) for clipping on the sub-elements (8, 9) of the outer shell (4) are provided on the sub-elements (8, 9) of the outer shell (4) and on the outer surfaces (7) of the vertical pillars (2).

4. An advertising pylon (1) according to one of the claims 1 to 3, **characterised in that** the outer dimensions of the sub-elements (8, 9) of the outer shell (4) are adapted to the inner cross-section of the hollow section of the vertical pillars (2) in such a way that at least one set of sub-elements, preferably consisting of two side shells (8) and a front shell (9), is accommodated in the interior of the hollow section of the vertical pillars (2).

5. An advertising pylon (1) according to one of the claims 1 to 4, **characterised in that** the sub-elements (8, 9) of the outer shell (4), especially the side shells (8) on the one hand and the front shell (9) on the other hand, have a different surface configuration and/or colouring.

6. An advertising pylon (1) according to one of the claims 1 to 5, **characterised in that** the sub-elements (8, 9) of the outer shell (4), especially the side shells (8) on the one hand and the front shell (9) on the other hand, consist of different materials.

7. An advertising pylon (1) according to one of the claims 1 to 6, **characterised in that** the vertical pillars (2) comprise contact surfaces (14, 15, 16) on their inner contour for accommodating with accurate fit a preferably circular-cylindrical fixing pipe (13).

8. An advertising pylon (1) according to one of the claims 1 to 7, **characterised in that** the vertical pillars (2) comprise receiving channels (22) into which a respective retaining bar (20) can be inserted for securing an outer cover (19, 19').

## Revendications

1. Poteau publicitaire (1) de construction modulaire en particulier destiné à être installé en pleine terre, comprenant au moins deux colonnes verticales (2) situées à distance l'une de l'autre et constituées chacune d'un profilé creux ainsi qu'au moins un élément support (3) reliant ces colonnes verticales (2), une coquille externe (4) étant fixée sur les surfaces externes (6, 7) des colonnes verticales (2) situées à l'opposé de l'élément support (3),
**caractérisé en ce que**
la coquille externe (4) est constituée de plusieurs éléments partiels (8, 9) pouvant être appliqués séparément sur les surfaces externes (6, 7) des colonnes verticales (2).

2. Poteau publicitaire (1) conforme à la revendication 1,
**caractérisé en ce que**
le contour externe des colonnes verticales (2) a une section essentiellement trapézoïdale comprenant une surface de base (5) plane adjacente à l'élément support (3) et des surfaces latérales (6) et frontale (7) de préférence légèrement courbées vers l'extérieur, une coquille latérale (8) étant respectivement fixée sur les surfaces latérales (6) et une coquille frontale (9) étant fixée sur la surface frontale (7).

3. Poteau publicitaire (1) conforme à la revendication 1 ou 2, **caractérisé en ce que**
sur les éléments partiels (8, 9) de la coquille externe (4) et sur les surfaces externes (6, 7) des colonnes verticales (2) sont respectivement prévus des éléments d'encliquetage (10, 11) venant en prise les uns dans les autres pour permettre le clipsage des éléments partiels (8, 9) de la coquille externe (4).

4. Poteau publicitaire (1) conforme à l'une des revendications 1 à 3, **caractérisé en ce que**
les dimensions externes des éléments partiels (8, 9) de la coquille externe (4) sont adaptées à la section interne du profilé creux des colonnes verticales (2) de sorte que au moins un jeu d'éléments partiels, de préférence constitué de deux coquilles latérales (8) et d'une coquille frontale (9) soit logé à la partie interne du profilé creux des colonnes verticales (2).

5. Poteau publicitaire (1) conforme à l'une des revendications 1 à 4, **caractérisé en ce que**
les éléments partiels (8, 9) de la coquille externe (4), en particulier les coquilles latérales (8) d'une part et la coquille frontale (9) d'autre part ont différentes configurations de surface et/ou différentes couleurs.

6. Poteau publicitaire (1) conforme à l'une des revendications 1 à 5, **caractérisé en ce que**
les éléments partiels (8, 9) de la coquille externe (4), en particulier les coquilles latérales (8) d'une part et la coquille frontale (9) d'autre part, sont réalisés en des matériaux différents.

7. Poteau publicitaire (1) conforme à l'une des revendications 1 à 6, **caractérisé en ce que**
les colonnes verticales (2) comportent, sur leur contour interne des surfaces de positionnement (14, 15, 16) permettant la réception précisément ajustée d'un tube de fixation (13) de préférence en forme de cylindre circulaire.

8. Poteau publicitaire (1) conforme à l'une des revendications 1 à 7, **caractérisé en ce que**
les colonnes verticales (2) comportent des canaux de réception (22) dans lesquels peuvent respectivement glissée une barre de sécurité (20) pour permettre de bloquer un recouvrement externe (19, 19').
